# EUROPÄISCHE PATENTANMELDUNG

(11) **EP 4 745 357 A1**
(43) Veröffentlichungstag der Anmeldung: **20.05.2026**
(21) Anmeldenummer: 25212210.6
(22) Anmeldetag: 30.10.2025
(51) Int. Cl.: E06B 1/60, E04F 21/00

(54) **VERFAHREN ZUR MONTAGE EINES FENSTERRAHMENS UNTER VERWENDUNG EINER FÜHRUNGSEINRICHTUNG**

(30) Priorität: 15.11.2024 DE 102024133532
(71) Anmelder: Porta Bauelemente & mehr GmbH & Co. KG, 14822 Linthe (DE)
(72) Erfinder: Diekmann, Stefan, 32457 Porta Westfalica (DE)
(74) Vertreter: Grünecker Patent- und Rechtsanwälte PartG mbB

(57) **Zusammenfassung**

Die vorliegende Erfindung betrifft ein Verfahren zur Montage eines Fensterrahmens (2) in einer Maueröffnung eines Mauerwerks. Um die Montage des Fensterrahmens (2) zu erleichtern, umfasst das erfindungsgemäße Verfahren die folgenden Schritte:
Verfahren zur Montage eines Fensterrahmens (2) (MW), umfassend die Schritte:
a. Befestigen wenigstens einer Führungseinrichtung (5) am Mauerwerk (MW).
b. Bilden einer Montageanordnung (1) durch Anbringen einer Zarge (3, 4) am Fensterrahmen (2), sodass die Zarge (3, 4) den Fensterrahmen (2) zumindest abschnittsweise randseitig einfasst.
c. Montieren der Montageanordnung (1) in der Maueröffnung in einer bestimmungsgemäßen Montageposition unter Ausrichtung der Zarge (3, 4) mit Hilfe der Führungseinrichtung (5).

## Beschreibung

Die vorliegende Erfindung betrifft ein Verfahren zur Montage eines Fensterrahmens unter Verwendung einer Führungseinrichtung.

Beim Montieren von Fensterrahmen in einer Maueröffnung muss der Fensterrahmen genau positioniert und in einer bestimmungsgemäßen Montageposition am Mauerwerk befestigt werden. Bei großen Fenstern erschwert das Gewicht die Ausrichtung und Montage des Fensterrahmens.

Der vorliegenden Erfindung liegt die Aufgabe zugrunde, die Montage eines Fensterrahmens zu erleichtern.

Die Aufgabe der Erfindung wird gelöst durch das Verfahren nach Anspruch 1.

Offenbart ist ein Verfahren zur Montage eines Fensterrahmens in einer Maueröffnung eines Mauerwerks, umfassend die Schritte:
a. Befestigen wenigstens einer Führungseinrichtung am Mauerwerk, vorzugsweise an oder in der Maueröffnung.
b. Bilden einer Montageanordnung durch Anbringen einer Zarge am Fensterrahmen, sodass die Zarge den Fensterrahmen zumindest abschnittsweise randseitig einfasst, vorzugsweise oberseitig und/oder seitlich, bevorzugt U-förmig.
c. Montieren der Montageanordnung in der Maueröffnung in einer bestimmungsgemäßen Montageposition unter Ausrichtung der Zarge mit Hilfe der Führungseinrichtung, wobei die Montageanordnung vorzugsweise von der Außen- bzw. Oberseite des Mauerwerks in die Maueröffnung eingesetzt wird, bevorzugt mit einem Kran.

Vorzugsweise umfasst die Zarge wenigstens einem Zargenteil, bevorzugt zwei seitliche Zargenteile und ggf. ein oberseitiges Zargenteil, dass mit beiden seitlichen Zargenteilen verbunden ist.

Die Erfindung hat insbesondere den Vorteil, dass die Montageanordnung aufgrund der Zusammenwirkung von Zarge und Führungseinrichtung mit einem Kran direkt in die gewünschte Endlage gehoben werden kann. So kann ein händischer Aufwand zur Positionierung, Ausrichtung und Befestigung des Fensterrahmens auf ein Minimum beschränkt werden. Dadurch kann die zur Montage eines Fensterrahmens erforderliche Zeit signifikant verringert werden. Dementsprechend sinken auch die Kosten für die Montage des Fensterrahmens.

Vorteilhafte Weiterbildungen sind Gegenstände der abhängigen Ansprüche.

Es kann nützlich sein, wenn die Führungseinrichtung in der bestimmungsgemäßen Montageposition der Montageanordnung formschlüssig mit der Zarge zusammenwirkt. Bei Erreichen der bestimmungsgemäßen Montageposition der Montageanordnung kann die Führungseinrichtung mit der Zarge eine formschlüssige Verbindung eingehen. Dadurch kann die Montageanordnung besonders leicht in die bestimmungsgemäße Montageposition gebracht werden und besonders einfach in der Montageposition gesichert werden. Ohne die Führungseinrichtung müsste die Montageanordnung sonst z.B. mit Keilen in der bestimmungsgemäßen Montageposition ausgerichtet werden. Durch die erfindungsgemäße Lösung verringert sich der Aufwand zum Ausrichten der Montageanordnung in der bestimmungsgemäßen Montageposition erheblich.

Es kann von Vorteil sein, wenn die Montageanordnung unter wenigstens abschnittsweiser Verformung der Zarge und/oder der Führungseinrichtung in bestimmungsgemäße Montageposition gebracht wird, wobei die Zarge vorzugsweise als starre Isolierplatte besteht und besonders bevorzugt elastisch verformbar ist. Die Zarge kann aus einem beliebigen Material gefertigt sein, das eine ausreichende mechanische Stabilität aufweist, thermisch isoliert und kein Wasser aufnimmt. Eine starre Isolierplatte wie z. B. Phonotherm wird solche Anforderungen gerecht. Die Zarge kann insbesondere aus Holz oder Kunststoff hergestellt sein. Unter dem Gedanken der Nachhaltigkeit können auch recyclierte Werkstoffe wie Holzabfall oder Kunststoffabfall zur Herstellung der Zarge verwendet werden. Dadurch kann die Montageanordnung werkzeugfrei unter Ausnutzung der elastischen Rückstellkräfte des Zargenmaterials an der Führungseinrichtung gesichert werden.

Es kann sich als praktisch erweisen, wenn ein Spalt zwischen der Zarge und dem Mauerwerk in der bestimmungsgemäßen Montageposition der Montageanordnung ausgeschäumt wird. Durch Ausschäumen des Spalts werden Undichtigkeiten in der Dämmung beseitigt und die Montageanordnung wird zusätzlich fixiert.

Es kann zweckdienlich sein, wenn der Fensterrahmen in der bestimmungsgemäßen Montageposition durch die Zarge von innen mit dem Mauerwerk verschraubt wird. Durch das Verschrauben wird die Montageanordnung zusätzlich im Mauerwerk verankert, wobei die Zarge und der Fensterrahmen zusätzlich gegeneinander gesichert werden.

Es kann sich als sinnvoll erweisen, wenn die Führungseinrichtung zur Befestigung am Mauerwerk unter Verwendung der Zarge ausgerichtet wird. Dabei kann die Zarge - insbesondere vor dem Anbringen am Fensterrahmen - bei bestehendem Eingriff mit der Führungseinrichtung so in der Maueröffnung lösbar positioniert werden, dass sie bündig mit der Innenseite und Außenseite des Mauerwerks abschließt und die Führungseinrichtung formschlüssig mit der Zarge zusammenwirkt. In dieser Position, welche der Position der Zarge in der bestimmungsgemäßen Montageposition entspricht, kann die Führungseinrichtung am Mauerwerk montiert werden. Die Zarge dient in diesem Verfahrensschritt demnach nur als "Schablone", um die Montageposition der Führungseinrichtung am Mauerwerk zu ermitteln. Die Zarge wird dann vorübergehend wieder vom Mauerwerk entfernt und am Fensterrahmen angebracht, um gemeinsam mit diesem die Montageanordnung zu bilden, die unter Verwendung der bereits am Mauerwerk befestigten Führungseinrichtung leicht in der Maueröffnung montiert werden kann. Dadurch kann nach dem Anbringen der Zarge am Fensterrahmen die bestimmungsgemäße Montageposition leicht wiederhergestellt werden, z.B. indem die Zarge als Teil der Montageanordnung mit der Führungseinrichtung in einen formschlüssigen Eingriffszustand gebracht wird.

Es kann nützlich sein, wenn die Führungseinrichtung zwei Führungsleisten umfasst, die parallel zueinander am Mauerwerk montiert werden, vorzugsweise an einander zugewandten Seiten der Maueröffnung, bevorzugt symmetrisch, besonders bevorzugt vertikal/lotrecht, ganz besonders bevorzugt in einer zur Außenseite und/oder einer Innenseite des Mauerwerks parallelen Ebene. Dadurch kann die bestimmungsgemäße Montageposition der Montageanordnung mit einfachen Hilfsmitteln festgelegt werden. Ebenso ist eine horizontale Montage bei Holzständerwerk möglich.

Es kann sich als hilfreich erweisen, wenn die Führungsleisten zur Befestigung der Führungseinrichtung am Mauerwerk in Führungsnuten von seitlichen Zargenteilen angeordnet werden, wobei die Führungsleisten durch Positionierung der seitlichen Zargenteilen, bevorzugt vor der Bildung der Montageanordnung, in der Maueröffnung ausgerichtet werden.

Es kann vorteilhaft sein, wenn die Führungseinrichtung in der bestimmungsgemäßen Montageposition der Montageanordnung versetzt zum Fensterrahmen angeordnet ist, vorzugsweise zur Innenseite des Fensterrahmens versetzt. Diese Maßnahme hat den Vorteil, dass die Zarge in einer zum Fensterrahmen versetzten Ebene weniger steif ist als in der Ebene des Fensterrahmens. Dadurch kann die Montageanordnung beim Einbringen von der Außenseite des Mauerwerks leicht in die Führungseinrichtung eingebracht werden. Zudem entsteht auch keine Kältebrücke an seitlich des Fensterrahmens.

Es kann sich als praktisch erweisen, wenn die Zarge in der bestimmungsgemäßen Montageposition der Montageanordnung exakt oder im Wesentlichen bündig mit einer Außenseite und/oder einer Innenseite des Mauerwerks abschließt. Dadurch verringert sich der Nachbearbeitungsaufwand, weil die in der Ebene der Außenseite und/oder einer Innenseite des Mauerwerks liegenden Schmalseiten der Zargen direkt eingeputzt werden können.

### Begriffe und Definitionen

Mit dem Begriff "Zarge" wird im Bereich der Türkonstruktion im Allgemeinen der Rahmen bezeichnet, der das Türblatt mit der Wand verbindet. Zargen sind meist aus demselben Material gefertigt, aus dem auch das Türblatt besteht, also Holz, Kunststoff und Metall. Im vorliegenden Fall bezeichnet der Begriff "Zarge" einen Teilrahmen, der sich abschnittsweise um den Fensterrahmen erstrecht und den Fensterrahmen mit dem umliegenden Mauerwerk verbindet. Die Zarge dient hierbei im Wesentlichen als Positionierhilfe, da sie vorzugsweise formschlüssig mit der Führungseinrichtung zusammenwirkt. Grundsätzlich wäre es möglich, die mit der Führungseinrichtung zusammenwirkenden Strukturen auch randseitig in den Fensterrahmen einzuarbeiten. Allerdings wäre diese Ausführung deutlich aufwändiger, als die am Fensterrahmen randseitig anzubringende Zarge als Schnittstelle zur Interaktion mit der Führungseinrichtung zu verwenden.

Die bestimmungsgemäße Montageposition der Montageanordnung entspricht der gewünschten Endlage des Fensterrahmens mit randseitiger Zarge. In dieser bestimmungsgemäßen Montageposition ist der Fensterrahmen und insbesondere eine vom Fensterrahmen eingerahmte Verglasung i.d.R. vertikal und parallel zur Innenseite und/oder Außenseite des Mauerwerks ausgerichtet, wobei die Zarge vorzugsweise bündig mit der Innenseite und/oder Außenseite des Mauerwerks abschließt.

### Kurze Beschreibung der Figuren

Es zeigen:
Figur 1 eine Außenansicht einer Montageanordnung, umfassend einen rechteckigen Fensterrahmen mit innenliegender Verglasung, eine U-förmige Zarge mit seitlichen und oberen Zargenteilen sowie einen Bodenteil, beispielsweise in Gestalt einer Bodenplatte, die als bodentiefes oder aufgesetztes Einbauprofil ausgebildet ist.
Figur 2 einen Schnitt A-A durch die in Figur 1 dargestellte Montageanordnung in einem Montagezustand in einer Maueröffnung eines Mauerwerks, wobei die Montageanordnung mit der mauerseitig vormontierten Führungseinrichtung eine formschlüssige Verbindung eingeht und zusätzlich der Fensterrahmen von ihnen durch die seitlichen Zargen mit dem Mauerwerk verschraubt ist.
Figur 3 Schnittansichten von alternativen Ausgestaltungen der in Figur 1 dargestellten Montageanordnung entlang der Linie B-B, wobei Ansicht (a) eine Montageanordnung mit einem aufgesetzten Einbauprofil zeigt, umfassend eine außenseitige Aluminiumfensterbank Integro mit 40 mm Ausladung und einer innenseitigen Fensterbank integral mit 40 mm Ausladung, wobei Ansicht (b) eine Montageanordnung mit bodentiefem Einbauprofil zeigt, und wobei Ansicht (c) eine Montageanordnung mit Rollladenkasten und Bodenschwelle zeigt.

### Detaillierte Beschreibung der bevorzugten Ausführungsbeispiele

Das bevorzugte Ausführungsbeispiel wird nachstehend mit Bezug auf die beiliegenden Figuren im Detail beschrieben.

Der zur Bildung der Montageanordnung 1 verwendete Fensterrahmen 2 ist im vorliegenden Ausführungsbeispiel rechteckig und umfasst eine innenliegende (mehrfach-) Verglasung. Die Abmessungen des Fensterrahmens 2 sind grundsätzlich beliebig wählbar. Die vorliegende Erfindung ist auch auf andere Typen von Fensterrahmen 2 anwendbar, beispielsweise Rundbogenfenster oder dergleichen.

Mauerseitig wird eine Führungseinrichtung 6 in Gestalt zweier separater Führungsleisten montiert. Die Führungsleisten 6 werden lotrecht an gegenüberliegenden bzw. einander zugewandten Seiten der Maueröffnung lotrecht bzw. vertikal montiert und mittels eines Zargenklebers, beispielsweise Illbruck SP050, verklebt und mittels Fenstermontage-Schrauben, z.B. Ejot RA-P Schrauben 7,5 x 18, zusätzlich verschraubt.

Zur Bildung der Montageanordnung 1 werden zwei seitliche Zargenteile 3 und ein oberes Zargenteil 4 aus einem elastischen Schaumkunststoff z.B. des Typs Bosig Phonotherm 200 randseitig am Fensterrahmen 2 angebracht, sodass sie den Fensterrahmen 2 randseitig seitlich und oberseitig-U-förmig einfassen. Die seitlichen Zargenteile 3 als starre Isolierplatte dienen zugleich als Ständer des oberen Zargenteils 4. Als oberes Zargenteil 4 wird eine starre Isolierplatte auf die seitlichen Zargenteile 3 aufgelegt.

Die Zargenteile 3, 4 bestehen vorzugsweise als starre Isolierplatte. Als Schaumkunststoff 10 kommt beispielsweise PUR-Hartschaumstoff, hochverdichteter Polystyrolschaumstoff oder PET-Schaumstoff in Betracht.

DIe Zargenteile 3, 4 sind näherungsweise quaderförmig. Die Dicke des Zargenteils liegt z.B. im Bereich von 20 mm bis 60 mm, vorzugsweise im Bereich von 30 mm bis 50 mm, bevorzugt im Bereich von 35 bis 45 mm, besonders bevorzugt bei 40 mm.

Die Breite der Zargenteile 3, 4 ist größer als die Breite des Fensterrahmens 2 und liegt z.B. im Bereich von 100 mm bis 300 mm, vorzugsweise 150 mm bis 250 mm, bevorzugt 200 mm.

Die Länge der Zargenteile 3, 4 ist vorzugsweise so zu bemessen, dass die Seitenränder sowie der obere Rand des Fensterrahmens 2 vollständig von den Zargenteilen 3, 4 verdeckt wird, wobei die seitlichen Zargenteile 3 vorzugsweise so über den Fensterrahmen 2 überstehen, dass das Bodenteil 5 zwischen den überstehenden Enden der seitlichen Zargenteile 3 anordenbar ist.

Die Zargenteile 3, 4 werden links und rechts unter dem oberen Zargenteil 4 montiert, anschließend mit Trioplex 652 ummantelt. Die seitlichen Zargenteile 3 umfassen dabei an einer Außenseite, die vom Fensterrahmen 2 abweist, eine längliche Führungsnut, die exakt das Negativprofil einer Führungsleiste 6 aufweist und in welche die Führungsleiste 5 exakt hineinpasst.

Die so gebildete Montageanordnung 2 wird anschließend mit einem Kran angehoben und von der Außenseite in die Maueröffnung eingeschoben. Dabei werden die innenliegenden Ränder der seitlichen Zargenteile 6 bei Kontakt mit den mauerseitig montierten Führungsleisten 6 zunächst nach innen verdrängt und dabei leicht verformt, um zwischen den Führungsleisten 6 hindurchzupassen, um dann bei Erreichen der bestimmungsgemäßen Montageposition an den Führungsleisten 6 einzurasten. Dadurch wird die Montageanordnung 2 formschlüssig unter Verwendung der Führungseinrichtung 5 am Mauerwerk MW festgelegt.

Nach dem Erreichen der bestimmungsgemäßen Montageposition wird die Montageanordnung 1 mittels Fenstermontage- Schrauben nach gängiger DIN-Norm angeschraubt und zwischen Mauerwerk MW und den seitlichen und oberen Zargenteilen 3, 4 rundum ausgeschäumt.

Da sämtliche Rahmendaten von Fenstern, Häusern, Balkontüren sowie Hebeschiebetüren variabel sind, ist diese Ansicht in Fig. 1 weder bemaßt, noch beschriftet. Fig. 1 dient lediglich der Darstellung einer bestimmungsgemäßen Montageposition der Montageanordnung sowie der Festlegung der Schnitte A-A sowie B-B.

Als Bodenteil 5 wird entweder ein bodentiefes Einbauprofil 5a (vgl. Fig. 3a) oder aufgesetztes Einbauprofil 5b (vgl. Fig. 3b) unterhalb des Fensterrahmens 2 angeordnet. Das bodentiefe Einbauprofil 5b wird in eine Bodenplatte oder FSB eingebracht. Das aufgesetzte Einbauprofil 5b (vgl. Fig. 3b) wird auf die Bodenplatte oder FSB aufgebracht.

Zur Positionierung der Führungsleisten 6 in der Maueröffnung können die seitlichen Zargenteile 3 - insbesondere im unmontierten Zustand, d.h. vor der Anbringung am Fensterrahmen 2 - verwendet werden. Dazu werden die Führungsleisten 6 in den entsprechenden Führungsnuten der seitlichen Zargenteile 3 angeordnet. Anschließend werden die seitlichen Zargenteile 3 so in der Maueröffnung positioniert, wie sie in der bestimmungsgemäßen Montageposition der Montageanordnung 1 angeordnet werden würden, nämlich anliegend an den beiden Seitenrändern der Maueröffnung, sodass die Schmalseiten der seitlichen Zargenteile 3 bündig mit der Innenseite und der Außenseite des Mauerwerks MW abschließen. In dieser Position werden die Führungsleisten 6 dann am Mauerwerk MW montiert und die seitlichen Zargenteile 3 werden ggf. zur Bildung der Montageanordnung 1 abgenommen.

Das vorliegende Ausführungsbeispiel ist lediglich als beispielhaft als eine Möglichkeit zur Ausführung der Erfindung zu verstehen; es soll die Erfindung in keiner Weise beschränken. Vorteilhafte Abwandlungen sind im Rahmen des Schutzbereichs der angehängten Patentansprüche möglich.

### Bezugszeichenliste

- 1: Montageanordnung
- 2: Fensterrahmen
- 3: Seitliche Zarge
- 4: Obere Zarge
- 5: Bodenteil
- 5a: Aufgesetztes Einbauprofil
- 5b: Bodentiefes Einbauprofil
- 5c: Bodenschwelle
- 6: Führungseinrichtung (Führungsleiste)
- 7: Befestigungsschraube
- 8: Außenseitige Aluminiumfensterbank
- 9: Innenseitige Fensterbank
- 10: Rollladenkasten
- AS: Außenseite
- IS: Innenseite
- MW: Mauerwerk

## Patentansprüche

1. Verfahren zur Montage eines Fensterrahmens (2) in einer Maueröffnung eines Mauerwerks (MW), umfassend die Schritte:
a. Befestigen wenigstens einer Führungseinrichtung (6) am Mauerwerk (MW).
b. Bilden einer Montageanordnung (1) durch Anbringen einer Zarge (3, 4) am Fensterrahmen (2), sodass die Zarge (3, 4) den Fensterrahmen (2) zumindest abschnittsweise randseitig einfasst.
c. Montieren der Montageanordnung (1) in der Maueröffnung in einer bestimmungsgemäßen Montageposition unter Ausrichtung der Zarge (3, 4) mit Hilfe der Führungseinrichtung (5).

2. Verfahren nach dem vorangehenden Anspruch, **dadurch gekennzeichnet, dass** die Führungseinrichtung (6) bei Erreichen der bestimmungsgemäßen Montageposition der Montageanordnung (1) formschlüssig mit der Zarge (3, 4) zusammenwirkt.

3. Verfahren nach einem der vorangehenden Ansprüche, **dadurch gekennzeichnet, dass** die Montageanordnung (1) unter wenigstens abschnittsweiser Verformung der Zarge (3, 4) und/oder der Führungseinrichtung (6) in die bestimmungsgemäße Montageposition gebracht wird.

4. Verfahren nach einem der vorangehenden Ansprüche, **dadurch gekennzeichnet, dass** ein Spalt zwischen der Zarge (3, 4) und dem Mauerwerk (MW) in der bestimmungsgemäßen Montageposition der Montageanordnung (1) ausgeschäumt wird.

5. Verfahren nach einem der vorangehenden Ansprüche, **dadurch gekennzeichnet, dass** der Fensterrahmen (2) in der bestimmungsgemäßen Montageposition durch die Zarge (3, 4) von innen mit dem Mauerwerk (MW) verschraubt wird.

6. Verfahren nach einem der vorangehenden Ansprüche, **dadurch gekennzeichnet, dass** die Führungseinrichtung (6) zur Befestigung am Mauerwerk (MW) unter Verwendung der Zarge (3, 4) ausgerichtet wird.

7. Verfahren nach einem der vorangehenden Ansprüche, **dadurch gekennzeichnet, dass** die Führungseinrichtung (6) zwei Führungsleisten umfasst, die parallel zueinander am Mauerwerk (MW) montiert werden.

8. Verfahren nach dem vorangehenden Anspruch, **dadurch gekennzeichnet, dass** die Führungsleisten (6) zur Befestigung der Führungseinrichtung (6) am Mauerwerk (MW) in Führungsnuten von seitlichen Zargenteilen (3) angeordnet und durch Positionierung der seitlichen Zargenteilen (3), bevorzugt vor der Bildung der Montageanordnung (1), in der Maueröffnung ausgerichtet werden.

9. Verfahren nach einem der vorangehenden Ansprüche, **dadurch gekennzeichnet, dass** die Führungseinrichtung (6) in der bestimmungsgemäßen Montageposition der Montageanordnung (1) versetzt zum Fensterrahmen (2) angeordnet ist, vorzugsweise zur Innenseite (IS) des Fensterrahmens (2) versetzt.

10. Verfahren nach einem der vorangehenden Ansprüche, **dadurch gekennzeichnet, dass** die Zarge (3, 4) in der bestimmungsgemäßen Montageposition der Montageanordnung (1) exakt oder im Wesentlichen bündig mit einer Außenseite und/oder einer Innenseite des Mauerwerks (MW) abschließt.
